# FASCICULE DE BREVET EUROPEEN

(11) **EP 0 225 243 B1**
(45) Date de publication et mention de la délivrance du brevet: **03.01.1990**
(21) Numéro de dépôt: 86402523.4
(22) Date de dépôt: 13.11.1986
(51) Int. Cl.: E02F 5/06

(54) **Machine pour creuser des tranchées dans le sol**
Maschine zum Herstellen von Gräben im Boden
Machine for digging trenches into the ground

(30) Priorité: 18.11.1985 FR 8516983
(43) Date de publication de la demande: 10.06.1987
(73) Titulaire: Dalaine, Jean-Charles, F-95150 Taverny (FR)
(72) Inventeur: Dalaine, Jean-Charles, F-95150 Taverny (FR)
(74) Mandataire: Bouju, André

(56) Documents cités:
- US-A- 2 648 145
- US-A- 2 667 709
- US-A- 2 692 446
- US-A- 3 307 276

## Description

La présente invention concerne une machine pour creuser des tranchées dans le sol, utilisée sous le nom de draîneuse en agriculture et de trancheuse pour les travaux publics.

Dans la description ci-après, le mot "trancheuse" doit être pris dans son sens le plus général et s'applique quelle que soit la puissance du moteur qui anime la machine. Il englobe donc aussi les machines appelées draîneuses.

On sait que le principe général de telles machines découle de celui des excavatrices.

Il est connu que dans les trancheuses, l'organe de creusement est constitué essentiellement d'un bâti-support, d'une flèche de creusement, d'une chaîne de creusement et d'un dispositif d'évacuation des terres.

On connaît plusieurs types de machines pour creuser des tranchées dans le sol.

Selon un premier type de machine qui a le mérite de la simplicité, la flèche de creusement bascule dans un plan vertical autour de l'arbre de transmission principal qui commande l'entraînement de la chaîne de creusement.

C'est par son basculement plus ou moins prononcé, c'est-à-dire par son angle d'attaque par rapport au sol, que la profondeur de travail se règle.

Cette réalisation a l'avantage de conduire à une structure simple de la flèche de creusement, mais elle présente de nombreux inconvénients, plus particulièrement à faible et moyenne profondeur de creusement.

En effet, dans ce cas, la flèche fait un angle très faible par rapport à l'horizontale, et le point de contact de la chaîne de creusement avec le sol se trouve reporté loin en arrière du véhicule.

Il en résulte un déséquilibre de l'ensemble de la machine. En outre, une grande longueur de la chaîne de creusement est en contact avec le front d'attaque dans le sol, ce qui induit un effort résistant important dû aux frottements.

Corrélativement, il s'ensuit une usure prématurée de la chaîne de creusement, et une sollicitation mécanique importante, tant du point d'articulation de la flèche que du système de contrôle de la profondeur de creusement.

D'autres inconvénients apparaissent encore. Il s'agit plus particulièrement du contrôle de la profondeur de creusement rendu délicat par les répercussions du relief sur un bras de levier important maintenu en porte à faux.

Tous ces inconvénients concourent à la fragilité mécanique de l'ensemble de creusement.

Le porte à faux de la flèche de creusement crée en outre un important balayage dans les courbes, ce qui tend à les accentuer et rend les manoeuvres délicates.

Selon un autre type de machine, de conception plus sophistiquée, la flèche de creusement fixée sur un parallélogramme déformable bascule dans un plan vertical, et attaque le sol, loin derrière le véhicule porteur.

Ce système offre l'avantage de permettre le réglage séparé de l'angle d'attaque de la flèche et de la profondeur de creusement. Mais il présente les mêmes inconvénients que ceux du système décrit plus haut, concernant notamment le porte à faux de la flèche.

En outre, le parallélogramme est d'une structure complexe comportant de nombreux axes d'articulations et des vérins. Ces articulations sont soumises à la résultante des forces appliquées à la flèche et par conséquent à une grande fatigue. Enfin, lorsqu'il s'agit de creuser une tranchée de faible ou moyenne profondeur, le parallélogramme est situé très haut par rapport au sol.

Il en résulte que son centre de gravité s'éloigne du sol, ce qui contribue au déséquilibre de l'ensemble de creusement. La fragilité due à la cinématique utilisée nécessite le renforcement de la structure, donc l'alourdissement de l'ensemble.

On connaît, d'après le US-A 2 692 446, une machine pour creuser des tranchées dans le sol, comprenant un véhicule porteur et tracteur, à l'arrière ou à l'avant duquel est fixée une flèche autour de laquelle est montée en rotation une chaîne de creusement, la flèche étant montée de façon coulissante dans un bâti formant fourreau monté à l'arrière du véhicule, ce bâti étant mobile entre une position de travail et une position inactive de transport dans laquelle la flèche est coulissée vers le haut et dégagée du sol.

En fait, le bâti est monté de façon amovible sur le véhicule et peut être démonté facilement. La flèche est mobile dans une direction sensiblement perpendiculaire au sol et est, dans sa position haute, dégagée du sol.

Il est ainsi possible de régler librement la profondeur de creusement. Par contre, l'angle d'attaque de la flèche est invariable. L'amplitude du coulissement de la flèche par rapport au bâti est grande, et le bâti doit encaisser des couples importants.

Dans tous les types de machines décrits ci-dessus, le véhicule doit supporter la totalité des efforts de creusement, ce qui entraîne une sollicitation mécanique importante des organes d'adaptation de la machine sur le véhicule.

La présente invention vise à pallier ces inconvénients en permettant d'assurer un contrôle parfait de l'angle d'attaque de la flèche de creusement par rapport au sol, et de la profondeur de creusement, d'optimiser les rendements et de diminuer l'effort résistant, quels que soient la nature du terrain, la profondeur de creusement ou l'angle d'attaque de la chaine de creusement.

Suivant l'invention, la machine du type précité est caractérisée en ce que le bâti est fixé de façon articulée suivant un axe sensiblement horizontal sur le véhicule de façon à être relevé vers le véhicule dans la position de transport et abaissé vers le sol dans la position de travail, et en ce que, dans la position de travail, la partie inférieure de ce bâti prend appui sur le sol, la flèche est légèrement inclinée par rapport à la verticale et la partie inférieure de cette flèche est engagée dans le sol.

Ainsi, lorsque le bâti est en position de service, sa partie inférieure en appui sur le sol, on peut faire coulisser la flèche dans Is bâti selon la profondeur de creusement. Lors du creusement, les efforts tendent à accenter la force d'appui du bâti sur le sol, de sorte que c'est le sol qui encaisse la majeure partie de ces efforts et non le véhicuie porteur.

Etant donné qu'en position de service, la flèche est presque verticale, le bras de levier compris entre cette flèche et l'axe d'articulation du bâti au véhicule peut être très court, de sorte que l'ensemble est à la fois compact et très rigide.

La partie du bâti formant fourreau pour le coulissement de la flèche assure un guidage précis et robuste de cette dernière, tout en protégeant efficacement cette flèche à l'égard dé chocs mécaniques et protégeant également le personnel travaillant à proximité de la machine.

Par ailleurs, en position active et inactive, le porte à faux de la flèche est très réduit, de sorte que les manoeuvres dans les courbes sont très aisées.

Selon une version avantageuse de l'invention, la machine est caractérisée en ce qu'en position de service la flèche forme un angle compris entre 10 et 20_{°} par rapport à la verticale, la partie inférieure de la flèche étant en arrière d'un plan vertical passant par la flèche relativement au sens de déplacement du véhicule.

Cette disposition permet un creusement efficace quelle que soit la profondeur de creusement, une reprise optimale des efforts de creusement par l'appui sur le sol du bâti et un porte à faux réduit de l'ensemble.

Selon une réalisation de l'invention, la machine est caractérisée en ce que le bâti est relié au véhicule par au moins un vérin agencé pour déplacer le bâti entre sa position de service et sa position inactive de transport.

Selon une version préférée de l'invention, la machine est caractérisée en ce que la flèche comporte un élément tubulaire de section rectangulaire et en ce que le bâti comprend une partie formant fourreau de section complémentaire dans laquelle est montée de façon coulissante l'élément tubulaire de la flèche.

Grâce à cette section de l'élément tubulaire de la flèche et à celle complémentaire de la partie formant fourreau, on obtient un guidage parfait du coulissement de la flèche à l'égard des efforts de flexion et de torsion subis par l'ensemble au cours du creusement.

De préférence, la machine est caractérisée en ce que la partie inférieure du bâti présente deux patins parallèles orientés dans la direction de déplacement du véhicule et prenant appui sur le sol en position de service du bâti.

Ces patins encaissent parfaitement les efforts d'appui du bâti sur le sol, tout en permettant à celui-ci de glisser facilement sur le sol lors du déplacement du véhicule porteur et tracteur.

Selon une autre caractéristique de l'invention, la machine est caractérisée en ce que le bâti présente sur son extrémité adjacente au véhicule, un tablier incliné vers l'arrière relativement au sens de déplacement du véhicule pour évacuer la terre.

Ce tablier permet de dégager latéralement la terre qui est ramenée vers le haut par la chaîne de creusement, de sorte que le déplacement vers l'avant du bâti portant la flèche n'est pas gêné par l'accumulation de la terre.

D'autres particularités et avantages de l'invention apparaîtront encore dans la description ci-après.

Aux dessins annexés donnés à titre d'exemples non limitatifs:
- la figure 1 est une vue schématique en élévation d'une machine de creusement conforme à l'invention, le bâti et la flèche étant en position de service,
- les figures 2 et 3 sont des vues schématiques partielles montrant la flèche à différentes profondeurs de creusement,
- la figure 4 est une vue schématique, montrant le bâti et la flèche en position relevée inactive,
- la figure 5 est une vue en perspective à plus grande échelle et avec arrachements du bâti et de la flèche,
- la figure 6 est une vue en coupe suivant le plan VI-VI de la figure 5,
- la figure 7 est une vue en élévation avec arrachements du bâti et de la flèche d'une variante de réalisation,
- la figure 8 est une vue analogue à la figure 7, d'une autre variante de réalisation.
- la figure 9 est une vue montrant une autre variante.

Dans la réalisation de la figure 1, la machine pour creuser des tranchées dans le sol, comprend un véhicule 1 porteur et tracteur comportant un châssis inférieur 2 à l'arrière duquel est fixé une flèche 3 autour de laquelle est montée en rotation selon une boucle sans fin, une chaîne de creusement 4. Cette flèche 3 est montée de façon coulissante dans un bâti 5 formant fourreau fixé de façon articulée suivant un axe sensiblement horizontal X-X' à l'arrière du châssis 2 du véhicule 1.

Le bâti 5 est mobile entre les deux positions suivantes:
- une position de travail (voir figures 1, 2, 3), dans laquelle la partie inférieure 5a de ce bâti 5 prend appui sur le sol 6, la flèche 3 est légèrement inclinée par rapport à la verticale et la partie inférieure de cette flèche 3 est engagée dans le sol 6, et
- une position inactive de transport (voir figure 4) dans laquelle le bâti 5 est relevé vers le véhicule 1 et la flèche 3 est coulissée vers le haut et dégagée du sol 6.

On voit sur les figures 1 à 3, qu'en position de service la flèche 3 forme un angle a compris entre 10 et 20_{°} par rapport à un plan vertical P perpendiculaire à la direction de déplacement D du véhicule 1, la partie inférieure de la flèche étant en arrière de ce plan vertical P relativement au sens de déplacement D du véhicule 1.

Le bâti 5 est relié au véhicule 1 par deux vérins parallèles 7 (voir également figure 5) agencés pour déplacer le bâti 5 entre sa position de service (figures 1 à 3) et sa position inactive (figure 4).

Sur les figures 5 et 6, on voit que la flèche 3 comporte un élément tubulaire 8 en acier de section rectangulaire et le bâti 5 comprend une partie 9 format fourreau de section rectangulaire complémentaire dans laquelle est montée de façon coulissante et sans jeu l'élément tubulaire 8 de la flèche 3.

Le bâti 5 comprend (voir figure 6) deux flasques parallèles 10, 11 dont l'extrémité avant est articulée au châssis 2 du véhicule suivant l'axe X-X'. La partie 9 formant fourreau est reliée aux deux flasques 10, 11 par deux plaques transversales 12, 13 formant entretoises.

L'élément tubulaire 8 de la flèche 5 comporte sur ses deux faces 8a, 8b perpendiculaires à la direction D de déplacement du véhicule 1 deux guides 14, 15 sur lesquels s'appuie la chaîne de creusement 4. Ces deux guides 14, 15 sont espacés des deux faces 8a, 8b précitées de l'élément tubulaire 8 et s'étendent de part et d'autre de la partie 9 formant fourreau du bâti en prenant appui de façon coulissante sur les faces extérieures du fourreau 9 situées dans le prolongement des plaques transversales 12, 13.

La chaîne de creusement 4 est engrenée avec une roue dentée 16 montée en rotation à l'extrémité supérieure de la flèche 3 qui est entraînée par un moteur hydraulique 17 et est montée autour d'un galet 18 tournant à la partie inférieure de la flèche 3. Le déplacement de la chaîne de creusement 4 est réalisé dans le sens de la flèche F (voir figure 5).

La partie inférieure du bâti 5 présente (voir figure 5) deux patins parallèles 5a orientés dans la direction D de déplacement du véhicule et prenant appui sur le sol 6 en position de service du bâti 5, comme indiqué sur les figures 1 à 3.

L'extrémité avant de chaque patin 5a est fixée de façon articulée à l'un des flasques 10, 11 du bâti, tandis que l'extrémité arrière est reliée au bâti 5 par un vérin 19. On voit également sur la figure 5 que le bâti 5 présente sur son extrémité adjacente au véhicule 1 un tablier 20 incliné vers l'arrière relativement au sens de déplacement D du véhicule, pour évacuer la terre.

L'extrémité du bâti 5 adjacente au véhicule 1 comprend en outre près du bord supérieur 20a du tablier 20 une plaque 21 inclinée vers l'avant relativement au sens de déplacement D du véhicule 1. Cette plaque 21 s'étend au-dessus d'un tablier d'évacuation 22 fixé à l'arrière du véhicule 1.

Le bâti 5 est relié à la flèche 3 par des moyens permettant de faire coulisser dans un sens ou dans un autre sens la flèche 3 par rapport au bâti 5.

Dans la réalisation des figures 5 et 6, ces moyens comprennent un système de câble 23 fixé à la flèche 3, de poulies 24 et de cabestan 25 entraîné par un moteur hydraulique ou électrique.

Dans la réalisation de la figure 7, ces moyens comprennent un système de roue sans fin 26 coopérant avec une crémaillère 27.

Dans la réalisation selon la figure 8, ces moyens comprennent un vérin 28 dont la tige 29 est reliée à la flèche 3 et dont le corps 30 est solidaire du bâti 5.

On va maintenant décrire en référence aux figures 1 à 4, le fonctionnement de la machine conforme à l'invention.

Pour creuser une tranchée dans le sol 6, on fait pivoter le bâti 5 en actionnant les vérins 7 pour le mettre dans la position de service indiquée sur la figure 1. On fait coulisser la flèche 3 vers le bas pour qu'elle touche le sol 6 et on met la chaîne de creusement 4 en rotation. Cette chaîne de creusement 4 creuse le sol 6 en ramenant la terre vers le haut. Pour régler la profondeur de creusement, il suffit de faire coulisser la flèche 3 vers le bas jusqu'à ce que la profondeur désirée soit atteinte.

Pour obtenir une tranchée de profondeur constante, on fait avancer à vitesse régulière le véhicule tracteur 1.

Lors du creusement, les efforts appliqués sur la flèche 3 tendent à faire pivoter le bâti 5 vers le bas. Ce mouvement est limité par les patins 5a qui prennent appui sur le sol 6 et qui encaissent ainsi les efforts précités.

Ces patins 5a permettent cependant au bâti 5 de glisser sur le sol 5a lors de l'avancement du véhicule I. L'angle a compris entre la flèche 3 et le plan vertical P est calculé pour optimiser les efforts appliqués sur le bâti 5 et la flèche 3.

Etant donné le faible bras de levier constitué par le bâti pivotant 5 et la flèche 3 et le guidage coulissant assuré par la partie 9 formant fourreau, l'ensemble constitué par le bâti 5 et la flèche 3 présente une très grande résistance aux efforts de flexion et de torsion.

La terre remontée par la chaîne de creusement 4 est déflectée par les plaques 20 et 21 et retombe sur le tablier 22 qui l'évacue latéralement. L'inclinaison de la plaque 21 et celle du tablier 20 sont calculées pour obtenir une évacuation optimale de la terre.

Lorsque la tranchée est terminée, il suffit de remonter la flèche 3 et de rabattre vers le véhicule 1 le bâti 5, comme indiqué sur la figure 4, pour que la flèche 3 ne soit plus en contact avec le sol. Etant donné le faible porte à faux que présente le bâti 5 et la flèche 3 à l'arrière du véhicule 1, les manoeuvres de ce dernier sont aisées dans les virages et l'équilibre du véhicule ne risque pas d'être compromis, notamment dans les pentes. Ce véhicule peut ainsi être relativement léger.

Bien entendu, l'invention n'est pas limitée aux exemples que l'on vient de décrire et on peut apporter à ceux-ci de nombreuses modifications sans sortir du cadre de l'invention.

Ainsi, dans la variante représentée sur la figure 9, le système de coulissement de la flèche 3 dans la partie 9 formant fourreau du bâti 5 comprend deux pignons libres 32 et 33 solidaires du bâti 5, disposés de part et d'autre de la flèche 3 et munis de freins électromagnétiques ou hydrauliques à commande sélective (non représentés), et un pignon 34 situé à l'extrémité supérieure de la flèche 3, entraînant la chaîne de creusement 4 dans le sens des aiguilles d'une montre.

Ainsi, lorsque le pignon 32 est freiné, la flèche 3 descend et à l'inverse, lorsque le pignon 33 est freiné, la flèche 3 monte.

Bien entendu, un dispositif tel qu'un système électromagnétique peut être prévu pour bloquer la flèche 3 dans le fourreau 9 du bâti 5.

Par ailleurs, le bâti 5 portant la flèche 3 au lieu d'être fixé à l'arrière du véhicule 1, pourrait être fixé à l'avant de celui-ci.

## Revendications

1. Machine pour creuser des tranchées dans le sol (6), comprenant un véhicule (1) porteur et tracteur, à l'arrière ou à l'avant duquel est fixée une flèche (3) autour de laquelle est montée en rotation une chaîne de creusement (4), la flèche (3) étant montée de façon coulissante dans un bâti (5) formant fourreau fixé à l'arrière ou à l'avant du véhicule (1), ce bâti (5) étant mobile entre une position de travail et une position inactive de transport dans laquelle la flèche (3) est coulissée vers le haut et dégagée du sol, caractérisée en ce que le bâti est fixé de façon articulée suivant un axe sensiblement horizontal (X-X') sur le véhicule (1) de façon à être relevé vers le véhicule (1) dans la position de transport et abaissé vers le sol (6) dans la position de travail, et en ce que, dans cette position de travail, la partie inférieure de ce bâti prend appui sur le sol (6), la flèche (3) est légèrement inclinée par rapport à la verticale et la partie inférieure de cette flèche (3) est engagée dans le sol (6).

2. Machine conforme à la revendication 1, caractérisée en ce qu'en position de service, la flèche (3) forme un angle (a) compris entre 10 et 20_{°} par rapport à la verticale (P), la partie inférieure de la flèche (3) étant en arrière d'un plan vertical passant par la flèche relativement au sens de déplacement (D) du véhicule.

3. Machine conforme à l'une des revendications 1 ou 2, caractérisée en ce que le bâti (5) est relié au véhicule (1) par au moins un vérin (7) agencé pour déplacer le bâti (5) entre sa position de service et sa position inactive de transport.

4. Machine conforme à l'une des revendications 1 à 3, caractérisée en ce que la flèche (3) comporte un élément tubulaire (8) de section rectangulaire et en ce que le bâti (5) comprend une partie formant fourreau (9) de section complémentairé dans laquelle est monté de façon coulissante l'élément tubulaire (8) de la flèche.

5. Machine conforme à la revendication 4, caractérisée en ce que l'élément tubulaire (8) de la flèche comporte sur ses deux faces (8a, 8b) perpendiculaires à la direction de déplacement (D) du véhicule, deux guides (14, 15) sur lesquels s'appuie la chaîne de creusement (4), ces deux guides étant espacés des deux faces précitées de l'élément tubulaire (8) et s'étendant de part et d'autre de la partie formant fourreau (9) du bâti.

6. Machine conforme à l'une des revendications 1 à 5, caractérisée en ce que la partie inférieure du bâti (5) présente deux patins parallèles (5a) orientés dans la direction de déplacement (D) du véhicule et prenant appui sur le sol (6) en position de service du bâti.

7. Machine conforme à la revendication 6, caractérisée en ce que l'extrémité avant de chaque patin (5a) est fixée de façon articulée au bâti (5), tandis que l'extrémité arrière est reliée au bâti par un vérin (19).

8. Machine conforme à l'une des revendications 1 à 7, caractérisés en ce que le bâti (5) présente sur son extrémité adjacente au véhicule (1) un tablier (20) incliné vers l'arrière relativement au sens de déplacement (D) du véhicule pour évacuer la terre.

9. Machine conforme à la revendication 8, caractérisée en ce que l'extrémité du bâti (5) adjacente au véhicule (1) comprend en outre près du bord supérieur (20a) du tablier (20) une plaque (21) inclinée vers l'avant relativement au sens de déplacement (D) du véhicule.

10. Machine conforme à l'une des revendications 1 à 9, caractérisée en ce que le bâti (5) est relié à la flèche (3) par des moyens permettant de faire coulisser dans un sens ou dans un autre sens la flèche par rapport au bâti.

11. Machine conforme à la revendication 10, caractérisée en ce que lesdits moyens comprennent un système de câbles (23) et de cabestan (25) entraîné par un moteur hydraulique ou électrique, un système de roue sans fin (26) et de crémaillère (27) ou un vérin (28).

12. Machine conforme à l'une des revendications 1 à 11, caractérisés en ce que qu'au moins la partie de la chaîne de creusement (4) située à l'opposé du véhicule (1) et au-dessus du bâti (5) est recouverte par un capot de protection (31 ).

## Patentansprüche

1. Maschine zum Ausheben eines Bodenabschnitts (6) mit einem Zug- und Tragfahrzeug, an dessen Vorder- oder Hinterseite ein Balken (3) befestigt ist, um den herum rotierend eine Aushubkette (4) befestigt ist, wobei der Balken (3) gleitend in einem eine Hülse bildenden Rahmen (5) gelagert ist, der vorne oder hinten am Fahrzeug (1) gelagert ist und zwischen einer Arbeitsstellung und einer inaktiven Transportstellung bewegbar ist, in der der Balken (3) nach oben verschoben und aus dem Boden herausgezogen wird, dadurch gekennzeichnet, dass der Rahmen um eine im wesentlichen horizontale Achse (X-X') am Fahrzeug (1) drehbar gelagert ist um in der Transportstellung in Richtung auf dem Fahrzeug (1) angehoben und in der Arbeitsstellung in Richtung auf dem Boden (6) heruntergelassen zu werden, und dass, in dieser Arbeitsstellung, der untere Teil des Rahmens sich auf dem Boden (6) abstützt, der Balken (3) leicht relativ zur Vertikalen geneigt ist und der untere Abschnitt des Balkens (3) in den Boden (6) eingreift.

2. Maschine nach Anspruch 1, dadurch gekennzeichnet, dass der Balken (3) in der Arbeitsstellung einen Winkel (a) zwischen 10_{°} und 20_{°} in bezug auf die Vertikale (P) bildet, wobei der untere Teil des Balkens (3) in Fahrtrichtung (D) des Fahrzeugs gesehen hinter der durch den Balken (3) laufenden vertikalen Ebene liegt.

3. Maschine nach Anspruch 1 oder 2, dadurch gekennzeichnet, dass der Rahmen (5) mit dem Fahrzeug (1) über wenigstens eine Hebevorrichtung (7) verbunden ist, die zum Bewegen des Rahmens (5) zwischen seiner Arbeitsposition und seiner inaktiven Transportposition betätigbar ist.

4. Maschine nach einem der Ansprüche 1 bis 3, dadurch gekennzeichnet, dass der Balken (3) ein rohrförmiges Element (8) mit einem rechteckigen Querschnitt aufweist und dass der Rahmen (5) einen eine Hülse (9) mit einem entsprechenden Querschnitt bildenden Abschnitt aufweist, in dem das rohrförmige Element (8) des Balkens gleitend gelagert ist.

5. Maschine nach Anspruch 4, dadurch gekennzeichnet, dass das rohrförmige Element (8) des Balkens auf seinen beiden senkrecht zur Fahrtrichtung (D) des Fahrzeugs stehenden Flächen (8a, 8b) zwei Führungen (14, 15) aufweist, auf denen sich die Aushubkette (4) abstützt, wobei die beiden Führungen von den vorgenannten Flächen des rohrförmigen Elements (8) beabstandet sind und sich auf beiden Seiten des die Hülse (9) bildenden Abschnitts des Rahmens erstrecken.

6. Maschine nach einem der Ansprüche 1 bis 5, dadurch gekennzeichnet, dass der untere Abschnitt des Rahmens (5) zwei parallele Gleitschuhe (5a) aufweist, die in Fahrtrichtung (D) des Fahrzeugs ausgerichtet sind und sich in der Arbeitsstellung des Rahmens auf dem Boden (6) abstützen.

7. Maschine nach Anspruch 6, dadurch gekennzeichnet, dass das vordere Ende jedes Gleitschuhes (5a) drehbar am Rahmen (5) befestigt ist, während das hintere Ende über ein Hubvorrichtung (19) mit dem Rahmen verbunden ist.

8. Maschine nach einem der Ansprüche 1 bis 7, dadurch gekennzeichnet, dass der Rahmen (5) auf seiner dem Fahrzeug (1) benachbarten Seite eine Schürze (20) aufweist, die bezogen auf die Fahrtrichtung (D) des Fahrzeugs nach hinten zum Abtransport des Bodens geneigt ist.

9. Maschine nach Anspruch 8, dadurch gekennzeichnet, dass das dem Fahrzeug (1) benachbarte Ende des Rahmens (5) ferner nahe dem oberen Rand (20a) der Schürze (20) eine bezogen auf die Fahrtrichtung (D) des Fahrzeugs nach vorn geneigte Platte (21) aufweist.

10. Maschine nach einem der Ansprüche 1 bis 9, dadurch gekennzeichnet, dass der Rahmen (5) mit dem Balken (3) mit Mitteln verbunden ist, die die Verschiebung des Balkens relativ zu dem Rahmen in die eine oder die andere Richtung ermöglichen.

11. Maschine nach Anspruch 10, dadurch gekennzeichnet, dass die genannten Mittel ein System aus Seilen (23) und einer durch einen hydraulischen oder elektrischen Motor angetriebene Seilwinde (25) sowie ein System aus einer Schnecke (36) und einer Zahnstange (27) oder einer Hubeinrichtung (28) umfassen.

12. Maschine nach einem der Ansprüche 1 bis 11, dadurch gekennzeichnet, dass wenigstens der dem Fahrzeug (1) gegenüberliegende und über dem Rahmen (5) liegende Teil der Aushubkette (4) mit einer Schutzhaube (31) abgedeckt ist.

## Claims

1. A trencher for digging trenches in the ground (6) comprising a carrying and traction vehicle (1) having secured to its rear or to its front a boom (3) around which a digging chain (4) is adapted to rotate, the boom (3) being disposed slidingly in a sleeve-like frame (5) fixed at the rear or at the front of the vehicle (1), said frame (5) being movable between an operative position and an inoperative transport position in which the boom (3) is slid upwards and disengaged from the ground, characterized in that the frame is fixed pivotably around a substantially horizontal axis (X-X) on the vehicle (1) so as to be raised up towards the vehicle (1) in the transport position and to be lowered down towards the ground (6) in the operative position, and in that, in said operative position, the bottom part of the frame bears on the ground (6), the boom (3) is at a reduced inclination to the vertical and the bottom part of the boom (3) is engaged in the ground (6).

2. A trencher according to claim 1, characterized in that in the operative position the boom (3) is at an angle (a) of from 10 to 20_{°} to the vertical (P), the bottom part of the boom (3) being to the rear of 3 vertical plane extending through the boom relatively to the direction (D) of vehicle movement.

3. A trencher according to one of claims 1 or 2, characterized in that the frame (5) is connected to the vehicle (1) by at least one jack (7) adapted to move the frame (5) between its operative position and its inoperative transport position.

4. A trencher according to one of claims 1 to 3, characterized in that the boom (3) comprises a rectangular-section tubular element (9) and the frame (5) comprises a sleeve-like part (9) of companion cross-section, the tubular element (8) being slidingly received in the part (9).

5. A trencher according to claim 4, characterized in that the tubular element (8) of the boom (3) has on its two surfaces (8a, 8b) perpendicular to the direction (D) of vehicle movement, two guides (14, 15) on which the digging chain (4) bears, the two guides being spaced apart from the two aforesaid surfaces of the tubular element (8) and extending on either side of the sleeve-like part (9) of the frame.

6. A trencher according to one of claims 1 to 5, characterized in that the bottom part of the frame (5) has two parallel skids (5a) which extend in the direction (D) of vehicle movement and which bear on the ground (6) when the frame is in its operative position.

7. A trencher according to claim 6, characterized in that the front end of each skid (5a) is pivotally connected to the frame (5) whereas the rear end is connected thereto by way of a jack (19).

8. A trencher according to one of Claims 2 to 7, characterized in that the frame (5) has on its end near the vehicle (1) a panel (20) which is inclined rearwardly relatively to the direction (D) of vehicle movement for removing the earth.

9. A trencher according to claim 9, characterized in that the frame end near the vehicle (1) also has near the top edge (20a) of the panel (20) a plate (21) which is inclined forwardly relative to the direction (D) of vehicle movement.

10. A trencher according to one of claims 1 to 9, characterized in that the frame (5) is connected to the boom (3) by means enabling the bloom to slide relatively to the frame in either direction.

11. A trencher according to claim 10, characterized in that said means comprise a system of cables (23) and capstan (25) driven by a hydraulic or electric motor, a system comprising an endless wheel (26) and a rack (27) or a jack (28).

12. A trencher according to one of claims 1 to 11 characterized in that at least the part of the digging chain (4) disposed opposite the vehicle (1) and above the frame (5) is covered a guard hood (31).
